# EUROPÄISCHE PATENTSCHRIFT

(11) **EP 1 168 526 B1**
(45) Veröffentlichungstag und Bekanntmachung des Hinweises auf die Patenterteilung: **27.04.2005**
(21) Anmeldenummer: 01113560.5
(22) Anmeldetag: 13.06.2001
(51) Int. Cl.: H01R 12/20

(54) **Leiterplattensteckverbindung**
Connector for a printed circuit board
Connecteur pour plaque à circuit intégré

(30) Priorität: 17.06.2000 DE 10029925
(43) Veröffentlichungstag der Anmeldung: 02.01.2002
(73) Patentinhaber: HARTING KGaA, 32339 Espelkamp (DE)
(72) Erfinder: Gerdom, Karl, 32312 Lübbecke (DE); Weking, Gerd, 32584 Löhne (DE); Wallenhorst, Ulrich, 49134 Wallenhorst (DE); Schwan, Rainer, 64683 Einhausen (DE)
(74) Vertreter: Sties, Jochen, Dipl.-Ing.

(56) Entgegenhaltungen:
- EP-A- 0 395 051
- DE-C- 19 852 290
- US-A- 4 631 637
- US-A- 5 769 645

## Beschreibung

Die Erfindung betrifft eine Leiterplattensteckverbindung zur Verbindung rechtwinklig angeordneter, mit Leiterbahnen versehener Leiterplatten, bestehend aus einem ersten Steckverbinder mit einem Isolierkörper und einem mit Kontaktbuchsen versehenen Steckbereich und einem zweiten Steckverbinder mit einem Isolierkörper und einem mit Kontaktstiften versehenen Steckbereich, die jeweils auf einer der Leiterplatten befestigt sind.

Die Leiterplattensteckverbindung ist vorzugsweise für den Einsatz in modular aufgebauten Signalverarbeitungssystemen mit einer Rückwand-Leiterplatte und diversen Einschubleiterplatten vorgesehen, bei denen aufgrund eines weiteren Signalangebotes ein erhöhter oder zusätzlicher Bedarf an steckbaren elektrischen Kontakten besteht.

Aus der DE-C-198 52 290 ist ein elektrischer Steckverbinder für gedruckte Leiterplatten, insbesondere Rückwandsteckverbinder, bekannt, bei dem zur Steckung einer 3-reihigen Federleiste in einem mit fünf Stiftreihen ausgebildeten Steckverbinder ein Adapter eingerastet wird, in den eine 3-reihige Federleiste einsetzbar ist.

Aus der DE-A-25 25 864 ist für eine Anordnung zur Erhöhung der Kontaktanzahl bei Steckverbindern von steckbaren Flachbaugruppen bekannt, bei der Kontaktleisten aufeinandergesetzt werden, aus denen Anschlußfahnen herausragen. Zwischen diese Anschlußfahnen wird eine biegsame Folie, die um ein Füllstück herumgelegt wird, eingeschoben. Dabei sind die auf der biegsamen Folie vorhandenen gedruckten Leiterbahnen mit den Leiterbahnen auf einer Leiterplatte fest verlötet.

Aus der DE-U-89 05 434 ist eine Anordnung zur Erhöhung der Kontaktzahl bei Leiterplattensteckverbindern bekannt, bei der eine Leiterplatte stirnseitig vor einem im wesentlichen quaderförmigen Isolierkörper angeordnet ist, in dem eine Vielzahl von Kontaktelementen angeordnet sind. Dabei sind erste und zweite Kontaktelemente mit je einer Leiterfolie verbunden, die ober- und unterhalb der Leiterplatte Kontaktierungsflächen zugeordnet sind, während dritte Kontaktelemente als Anschlußmittel direkt mittels starrer Lötfahnen an der Leiterplatte den Leiterplattensteckverbinder kontaktieren.

Es ist allgemein bekannt, eine elektrische Signalverteilung mittels Leiterplattensteckverbindem in den verschiedensten Ausführungen mit entsprechend geführten Leiterbahnen, die in einer Busstruktur auf einer rückwärtigen Leiterplatte als Busplatine zusammengefaßt sind, vorzunehmen. Trotz zunehmender Integration der elektronischen Bauteile nehmen jedoch auch die zu verteilenden und zu verarbeitenden Signale zu. Des weiteren sind immer höhere Verarbeitungsgeschwindigkeiten gefordert, die mit einem reinen elektrischen System nicht mehr zu bewältigen sind. Insofern bietet sich für eine Signalverteilung auch eine Kombination von elektrischen und optischen Signalen an. Dazu müssen aber optoelektrische Wandler in die Signalverteilung eingefügt werden, die in der Regel eine zusätzliche optoelektrische Steckverbindung erfordern.

Der Erfindung liegt daher die Aufgabe zugrunde, eine elektrische Leiterplattensteckverbindung der eingangs genannten Art dahingehend auszubilden, dass neben den Signalleitungen für einen Einsatz mit herkömmlichen, bekannten Steckverbindern zusätzliche elektrische Signale von einer Leiterplatte zu einer weiteren Leiterplatte übermittelt werden können, wobei kein zusätzlicher Steckverbinder benötigt wird.

Diese Aufgabe wird bei einer Steckverbindung der eingangs genannten Art dadurch gelöst, dass am Isolierkörper des ersten Steckverbinders eine Leiterfolie angebracht ist, die ein erstes Anschlussende aufweist, das am Isolierkörper des ersten Steckverbinders auf der von der Leiterplatte abgewandten Seite halten ist, und ein zweites Anschlussende, das zwischen einer Auflagefläche des ersten Steckverbinders und der Leiterplatte angeordnet ist, wobei Kontaktbahnen am zweiten Anschlussende der Leiterfolie zu Kontaktflächen der Leiterbahnen auf der Leiterplatte weisen, und dass auf dem Isolierkörper des zweiten Steckverbinders ein Isoliergehäuse mit einem Schlitz vorgesehen ist, in dem elektrische Kontakte angeordnet sind, wobei beim Zusammenstecken der Steckverbinder das erste Anschlussende der Leiterfolie in den Schlitz eintaucht und die elektrischen Kontakte mit den Kontaktbahnen der Leiterfolie in elektrischen Kontakt gelangen.

Vorteilhafte Ausgestaltungen der Erfindung sind in den Unteransprüchen angegeben.

Die mit der Erfindung erzielten Vorteile bestehen insbesondere darin, dass neben dem normalen bekannten Steckbereich bei Leiterplattensteckverbindern ein zusätzlicher Steckbereich genutzt wird, um zusätzliche elektrische Signale zu übertragen, so dass eine höhere Datenübertragungsrate erzielbar ist, wobei bereits bestehende Stecksysteme mit dieser Leiterplattensteckverbindung nachträglich ausgerüstet werden können. Weiterhin ist von Vorteil, dass dieser zweite, zusätzliche Steckbereich gleichzeitig mit dem ersten Steckbereich steckbar ist.

Ein weiter Vorteil ergibt sich durch die Nutzung einer beidseitig mit Kontaktbahnen versehenen Leiterfolie zur Signalübertragung, so dass auf der steckbaren Leiterplatte keine zusätzlichen Kontaktbahnen zu den Kontakten des regulären und eventuell mit einer höheren Kontaktanzahl versehen Steckverbinders vorgesehen werden müssen.

Die elektrischen Signale werden durch eine spezielle für Leiterfolien optimierte Kontaktierungsart direkt von den Leiterbahnen der Leiterplatte auf die Kontaktbahnen der Leiterfolie übertragen, wobei ein gegenseitiger Andruck der Leiterbahnen und deren elektrische Kontaktierung mittels eines Kontaktelementes erfolgt.

Besonders vorteilhaft ist, dass im Isoliergehäuse des zweiten Steckbereiches optoelektrische Elemente vorsehbar sind, die elektrisch steckbar sind und deren optische Eigenschaften, die ein Vielfaches der Datenübertragung eines reinen elektrischen Systems aufweisen, über entsprechend vorgesehene optische Datenleitungen und weitere optische Elemente optimal zu nutzen sind.

Ein Ausführungsbeispiel der Erfindung ist in der Zeichnung dargestellt und wird im folgenden näher erläutert. Es zeigen:
Fig. 1 eine Schnittansicht einer gesteckten Leiterplattensteckverbindung,
Fig. 2 eine vergrößerte Schnittdarstellung einer Leiterfolie,
Fig. 3 eine isometrische Darstellung eines ersten Steckverbinders,
Fig. 4 eine isometrische Darstellung eines zweiten Steckverbinders, und
Fig. 5 eine isometrische Darstellung eines oberen Isoliergehäuses.

In der Fig. 1 ist in einer Schnittansicht eine gesteckte Leiterplattenverbindung dargestellt, die aus einem gewinkelten Steckverbinder 1 und einem geraden Steckverbinder 2 gebildet wird.

Der Steckverbinder 2 ist als U-förmiger Isolierkörper 20 mit asymmetrischen Seitenschenkeln ausgebildet, in dessen Steckbereich 21 in Spalten und Reihen angeordnete Stiftkontakte 22 vorgesehen sind, die auf ihrer entgegengesetzten Seite in Bohrungen auf einer Leiterplatte 8 eintauchen.

Auf dem verlängerten Seitenschenkel des Isolierkörpers 20 des Steckverbinders 2 ist ein Isoliergehäuse 23 vorgesehen, das einstückig am Isolierkörper 20 angeformt sein kann oder auch als zusätzliches lsoliergehäuse mit dem Isolierkörper 20 verbunden sein kann.

Der Steckverbinder 1 ist mit (nicht gezeigten) Federkontakten versehen, die bei ineinander eingesteckten Steckverbindern den elektrischen Kontakt der Leiterplattensteckverbindung mit den Stiftkontakten 22 des Steckverbinders 2 sichergestellt. In Richtung der Leiterplatte ist der Steckverbinder 1 mit einer Anformung 12 versehen, in der Kontaktelemente 4 vorgesehen sind, die eine elektrische Verbindung von Leiterbahnen 6 der Leiterplatte 5 auf Kontaktbahnen 33 einer flexiblen Leiterfolie 3 ermöglichen. Die Anzahl der Kontaktelemente 4, die in Ausnehmungen 13 geführt sind, entsprechen der Anzahl der Kontaktbahnen auf der flexiblen Leiterfolie 3.

Die flexible Leiterfolie 3, in der Fig. 2 vergrößert dargestellt, besteht aus einer biegsamen Trägerfolie 30, auf der beidseitig ebenfalls biegsame Kontaktbahnen 33, 35 zur Übertragung elektrischer Signale aufgebracht sind, wobei die Leiterfolie, in diesem Beispiel kreisförmig gebogen, eine zweite elektrische Signalübertragungsebene zum oberen Isoliergehäuse 23 des Steckverbinders 2 bildet.

Der in der Fig. 1 weiterhin gezeigte senkrechte Schenkel 41 des Kontaktelementes 4 innerhalb der Anformung 12, ist mit einem über den waagrecht gezeigten Federschenkel 42 hinausgehenden stiftförmigen Ende 44 versehen, welches in eine Bohrung auf der Leiterplatte 5 eintaucht und dort elektrisch leitend mit der Leiterbahn 7 verbunden ist. Der waagrechte Federschenkel 42 ist an seinem Ende mit einer zur Leiterplatte weisenden Verrundung 43 versehen. Aufgrund der Hebelwirkung des mit dem stiftförmigen Ende 44 versehenen Schenkels 41, durch die Befestigung des stiftförmigen Endes 44 in der Bohrung der Leiterplatte und des senkrechten Schenkels 41 in der Ausnehmung 13, wird die Verrundung 43 des waagrechten Federschenkels 42 ständig in Richtung auf die Oberfläche der Leiterplatte 5 gedrückt.

Zwischen den Kontaktelementen 4 und der Leiterplatte 5 ist die flexible Leiterfolie 3 angeordnet. Die Leiterfolie ist unmittelbar vor dem Anschlussende 32 mit runden Öffnungen 34 versehen, durch die die stiftförmigen Enden 44 der Kontaktelemente 4 hindurchgreifen, so dass beim Eintauchen der Enden 44 in entsprechende Bohrungen in der Leiterplatte 5, das Anschlussende 32 der Leiterfolie am Steckverbinderteil 1 gehalten ist. Mittels der Kontaktelemente 4 wird die Leiterfolie 3 mit den beidseitig aufgebrachten Kontaktbahnen 33, 35 an die Leiterplatte 5 angepreßt. Dabei kontaktieren die äußeren Kontaktbahnen 33 durch den Andruck der Verrundungen 43 der Kontaktelemente 4 die entsprechend angeordneten Leiterbahnen 6 oberhalb der Leiterplatte 5, während die innen liegenden Kontaktbahnen 35 direkt mit den Verrundungen 43 des waagrechten Schenkels kontaktieren und mittels der stiftförmigen Enden 44 des Kontaktelementes 4 eine elektrische Verbindung zu den Leiterbahnen 7 unterhalb der Leiterplatte 5 hergestellt wird.

Die Fig. 3 zeigt eine isometrische Darstellung des Steckverbinders 1 im nicht gesteckten Zustand, so dass neben dem normalen Steckbereich 11 des Steckverbinders, deutlich die zweite durch die Leiterfolie 3 gebildete, aufgesetzte Steckebene erkennbar ist. Oberhalb des Isolierkörpers 10 sind drei blockartige Abstandhalter 14 auf der der Leiterplatte abgewandten Seite des Steckverbinders 1 vorgesehen, auf denen die flexible Leiterfolie 3 mit nietähnlichen Befestigungsmitteln 15 gehalten ist. In den zwischen den Abstandhaltern liegenden Freiräumen sind auf der Leiterfolie 3 die Kontaktbahnen 33, 35 angeordnet, wobei das Anschlußende 31 beim Zusammenstecken in den Schlitz 24 des komplementären Steckverbinders 2 eingefügt wird.

In der Fig. 4 ist eine isometrische Darstellung des Steckverbinders 2 gezeigt, bei dem der Isolierkörper 20 mit asymmetrischen U-förmigen Schenkeln ausgebildet ist, innerhalb derer der Steckbereich 21 mit den Kontaktstiften 22 vorgesehen ist. Im bzw. oberhalb des verlängerten Schenkels des Isolierkörpers 20 ist das Isoliergehäuse 23 mit einem durch Ausnehmungen 26 unterbrochenen und begrenzten Schlitz 24 vorgesehen, in dem mindestens federnde Kontakte 25 sowie weitere elektrische Kontakte 29 angeordnet sind. Für die Abstandhalter 14 auf dem Isolierkörper 10 des Steckverbinders 1 sind im Isoliergehäuse 23 und im Isolierkörpers 20 entsprechende Ausnehmungen 26 vorgesehen, die ein Einfügen des Anschlussendes 31 der Leiterfolie 3 in den Schlitz 24 des Steckverbinders 2 ermöglichen.

Während des Steckvorganges wird das Anschlussende 31 der Leiterfolie 3 in den Schlitz 24 eingeschoben, wobei die unterhalb der Leiterfolie angeordneten, federnden Kontakte 25 auf die Kontaktbahnen 35 zugreifen und gleichzeitig die oberen Kontaktbahnen 33 gegen die elektrischen Kontakte 29 gedrückt werden. Der Schlitz 24 ist zum leichteren Einfügen der Leiterfolie durch eine beidseitige, trichterförmige Einführöffnung aufgeweitet.

Die Funktionsweise der Kontaktierung zwischen den Kontakten und den Kontaktbahnen der Leiterfolie ist ähnlich der bereits bei der Leiterplatte 5 beschriebenen Kontaktierung. Die Kontaktelemente 25 unterhalb der flexiblen Leiterfolie 3 übernehmen die Signale der unteren Kontaktbahnen 35, während oberhalb angeordneten elektrischen Kontakte 29 die Signale der oberen Kontaktbahnen 33 übernehmen und weiterleiten.

In dem Beispiel ist vorgesehen, die unteren Kontaktbahnen 35 der Leiterfolie 3 zur Abschirmung vorzusehen, wobei die über die Kontaktelemente 25 ausgekoppelten Signale mittels eines innerhalb des Isoliergehäuses 23 eingelassenen flächigen Abschirmbleches 27 und mittels daran angeformter Federkontakte 28, an eine dafür vorgesehene Leiterbahn auf der Leiterplatte 8 weitergeleitet werden.

Die Fig. 5 zeigt in einer isometrischen Darstellung das vom Isolierkörper 20 entfernte Isoliergehäuse 23 des Steckverbinders 2 in dem die hier sichtbaren elektrischen Kontakte 29 angeordnet sind. Innerhalb des Isoliergehäuses 23 sind hier nicht gezeigte optoelektrische Wandler vorgesehen, deren elektrische Anschlüsse mit den elektrischen Kontakten 29 verbunden sind und deren optischer Anschluss mit aus dem Isoliergehäuse herausgeführten Lichtwellenleitern 9 verbunden ist. Das Isoliergehäuse 23 kann einstückig mit dem Isolierkörper 20 verbunden sein, kann aber auch - wie in diesem Beispiel gezeigt - getrennt auf den Isolierkörper 20 aufsetzbar ausgebildet sein.

## Patentansprüche

1. Leiterplattensteckverbindung zur Verbindung rechtwinklig angeordneter, mit Leiterbahnen (6) versehener Leiterplatten (5, 8), bestehend aus einem ersten Steckverbinder (1) mit einem Isolierkörper (10) und einem mit Kontaktbuchsen versehenen Steckbereich (11) und einem zweiten Steckverbinder (2) mit einem Isolierkörper (20) und einem mit Kontaktstiften versehenen Steckbereich (21), die jeweils auf einer der Leiterplatten befestigt sind, **dadurch gekennzeichnet, dass** am Isolierkörper (10) des ersten Steckverbinders (1) eine Leiterfolie (3) angebracht ist, die ein erstes Anschlussende (31) aufweist, das am Isolierkörper (10) des ersten Steckverbinders (1) auf der von der Leiterplatte abgewandten Seite gehalten ist, und ein zweites Anschlussende (32), das zwischen einer Auflagefläche des ersten Steckverbinders (1) und der Leiterplatte (5) angeordnet ist, wobei Kontaktbahnen (33) am zweiten Anschlussende (32) der Leiterfolie (3) zu Kontaktflächen der Leiterbahnen (6) auf der Leiterplatte (5) weisen, und dass auf dem Isolierkörper (20) des zweiten Steckverbinders (2) ein Isoliergehäuse (23) mit einem Schlitz (24) vorgesehen ist, in dem elektrische Kontakte (25, 29) angeordnet sind, wobei beim Zusammenstecken der Steckverbinder (1, 2) das erste Anschlussende (31) der Leiterfolie (3) in den Schlitz (24) eintaucht und die elektrischen Kontakte (25, 29) mit den Kontaktbahnen (35, 33) der Leiterfolie (3) in elektrischen Kontakt gelangen.

2. Leiterplattensteckverbindung nach Anspruch 1, **dadurch gekennzeichnet, daß** die Leiterfolie (3) außenseitig um den Isolierkörper (10) des ersten Steckverbinders (1) herumgeführt ist.

3. Leiterplattensteckverbindung nach Anspruch 2, **dadurch gekennzeichnet, daß** der Isolierkörper (10) des ersten Steckverbinders (1) eine abgerundete Anformung (12) aufweist, um die herum die Leiterfolie (3) geführt ist.

4. Leiterplattensteckverbindung nach einem der Ansprüche 1 bis 3, **dadurch gekennzeichnet, dass** in Ausnehmungen (13) der Anformung (12) des Isolierkörpers (10) Kontaktelemente (4) angeordnet sind, wobei die Kontaktelemente (4) einen Federschenkel (42) mit einem abgerundeten Ende (43) aufweisen, der beim montierten Steckverbinder (1) die Kontaktbahnen (33) der Leiterfolie (3) auf Kontaktflächen der Leiterbahnen (6) der Leiterplatte (5) drückt, wobei die Kontaktbahnen (33) in elektrischen Kontakt mit Kontaktflächen der Leiterbahnen (6) gelangen.

5. Leiterplattensteckverbindung nach einem der vorhergehenden Ansprüche, **dadurch gekennzeichnet, dass** die Leiterfolie (3) beidseitig Kontaktbahnen (33, 35) aufweist.

6. Leiterplattensteckverbindung nach einem der vorhergehenden Ansprüche, **dadurch gekennzeichnet, dass** an dem Isolierkörper (10) Abstandhalter (14) vorgesehen sind, an denen das erste Anschlußende (31) der Leiterfolie (3) befestigt ist.

7. Leiterplattensteckverbindung nach einem der vorhergehenden Ansprüche, **dadurch gekennzeichnet, dass** die Leiterfolie (3) über an den Kontaktelementen (4) angeformte stiftförmige Enden (44), die durch Öffnungen (34) am Anschlussende (32) in der Leiterfolie (3) geführt sind, an der zur Leiterplatte weisenden Montagefläche des Steckverbinders (1) gehalten ist.

8. Leiterplattensteckverbindung nach einem der vorstehenden Ansprüche, **dadurch gekennzeichnet, dass** die elektrischen Kontakte (29) im Isoliergehäuse (23) des zweiten Steckverbinders (2) gegenüber den Kontaktstiften (22) im Isolierkörper (20) durch ein zwischengelegtes Abschirmblech (27) abgeschirmt sind, wobei am Abschirmblech angeformte, federnde Kontakte (28) zur Montageseite der Leiterplatte (8) weisen.

9. Leiterplattensteckverbindung nach einem der vorstehenden Ansprüche, **dadurch gekennzeichnet, dass** im Isoliergehäuse (23) mindestens ein optoelektrischer Wandler vorgesehen ist, wobei elektrische Anschlüsse des Wandlers mit den Kontakten (29) im Schlitz (24) verbunden sind, und wobei der optische Anschluss des Wandlers mit Lichtwellenleitern (9) verbunden ist.

## Claims

1. A printed circuit board plug connection for connecting printed circuit boards (5, 8) provided with conductor tracks (6) and arranged at a right angle with respect to each other, the connection consisting of a first plug connector (1) having an insulating body (10) and a plug-in portion (11) provided with contact sleeves, and a second plug connector (2) having an insulating body (20) and a plug-in portion (21) provided with contact pins, each of the plug connectors being mounted on one of the printed circuit boards, **characterised in that** a conductor foil (3) is mounted at the insulating body (10) of the first plug connector (1), the conductor foil having a first connection end (31) held at the insulating body (10) of the first plug connector (1) on the side facing away from the printed circuit board, and a second connection end (32) arranged between a support surface of the first plug connector (1) and the printed circuit board (5), contact tracks (33) on the second connection end (32) of the conductor foil (3) facing contact surfaces of the conductor tracks (6) on the printed circuit board (5), and **in that** an insulating housing (23) having a slot (24) is provided on the insulating body (20) of the second plug connector (2), electrical contacts (25, 29) being arranged within the slot (24), the first connection end (31) of the conductor foil (3) being inserted into the slot (24) and an electrical contact being established between the electrical contacts (25, 29) and the contact tracks (35, 33) of the conductor foil (3) when the plug connectors (1, 2) are inserted into each other.

2. The printed circuit board plug connection according to claim 1, **characterised in that** the conductor foil (3) is guided around the outside of the insulating body (10) of the first plug connector (1).

3. The printed circuit board plug connection according to claim 2, **characterised in that** the insulating body (10) of the first plug connector (1) has a rounded, integrally formed portion (12) around which the conductor foil (3) is guided.

4. The printed circuit board plug connection according to any of claims 1 to 3, **characterised in that** contact elements (4) are arranged in recesses (13) of the integrally formed portion (12) of the insulating body (10), the contact elements (4) having a spring leg (42) with a rounded end (43), which in the mounted condition of the plug connector (1) presses the contact tracks (33) of the conductor foil (3) on contact surfaces of the conductor tracks (6) of the printed circuit board (5), an electrical contact being established between the contact tracks (33) and contact surfaces of the conductor tracks (6).

5. The printed circuit board plug connection according to any of the preceding claims, **characterised in that** the conductor foil (3) is provided with contact tracks (33, 35) on both sides.

6. The printed circuit board plug connection according to any of the preceding claims, **characterised in that** the insulating body (10) is provided with spacers (14) to which the first connection end (31) of the conductor foil (3) is attached.

7. The printed circuit board plug connection according to any of the preceding claims, **characterised in that** the conductor foil (3) is held at the mounting surface of the plug connector (1) that faces the printed circuit board by means of pin-shaped ends (44) which are formed integrally with the contact elements (4) and are guided through openings (34) at the connection end (32) in the conductor foil (3).

8. The printed circuit board plug connection according to any of the preceding claims, **characterised in that** the electrical contacts (29) in the insulating housing (23) of the second plug connector (2) are shielded from the contact pins (22) in the insulating body (20) by means of an interposed metal shielding sheet (27), the metal shielding sheet having integrally formed, resilient contacts (28) facing the mounting side of the printed circuit board (8).

9. The printed circuit board plug connection according to any of the preceding claims, **characterised in that** at least one electro-optical converter is provided in the insulating housing (23), electrical connections of the converter being connected to the contacts (29) within the slot (24), and the optical connection of the converter being connected to optical waveguides (9).

## Revendications

1. Connexion par enfichage de plaque à circuit imprimé pour connecter des plaques à circuit imprimé (5, 8) pourvues de pistes conductrices (6), constituée par un premier connecteur (1) avec un corps isolant (10) et une zone d'enfichage (11) pourvue de douilles de contact, et par un deuxième connecteur (2) avec un corps isolant (20) et une zone d'enfichage (21) pourvue de fiches de contact, connecteurs qui sont respectivement fixés sur une des plaques à circuit imprimé, **caractérisé en ce que** sur le corps isolant (10) du premier connecteur (1) est montée une feuille conductrice (3) qui présente une première extrémité de connexion (31) qui est maintenue sur le corps isolant (10) du premier connecteur (1) sur le côté détourné de la plaque à circuit imprimé, et une deuxième extrémité de connexion (32) qui est agencée entre une surface d'appui du premier connecteur (1) et la plaque à circuit imprimé (5), des pistes de contact (33) à la deuxième extrémité de connexion (32) de la feuille conductrice (3) étant tournées vers des surfaces de contact des pistes conductrices (6) sur la plaque à circuit imprimé (5), et **en ce que** sur le corps isolant (20) du deuxième connecteur (2) est prévu un boîtier isolant (23) avec une fente (24) dans laquelle sont agencés des contacts électriques (25, 29), la première extrémité de connexion (31) de la feuille conductrice (3) plongeant dans la fente (24), et les contacts électriques (25, 29) parvenant en contact électrique avec les pistes de contact (35, 33) de la feuille conductrice (3) lorsque les connecteurs (1, 2) sont insérés l'un dans l'autre.

2. Connexion par enfichage de plaque à circuit imprimé selon la revendication 1, **caractérisé en ce que** la feuille conductrice (3) est guidée sur la face extérieure autour du corps isolant (10) du premier connecteur (1).

3. Connexion par enfichage de plaque à circuit imprimé selon la revendication 2, **caractérisé en ce que** le corps isolant (10) du premier connecteur (1) présente un façonnage (12) arrondi autour duquel est guidée la feuille conductrice (3).

4. Connexion par enfichage de plaque à circuit imprimé selon l'une des revendications 1 à 3, **caractérisé en ce que** dans des évidements (13) du façonnage (12) du corps isolant (10) sont agencés des éléments de contact (4), les éléments de contact (4) présentant une branche de ressort (42) avec une extrémité arrondie (43) qui, lorsque le connecteur (1) est monté, presse les contacts pistes de contact (33) de la feuille conductrice (3) sur des surfaces de contact des pistes conductrices (6) de la plaque à circuit imprimé (5), les pistes de contact (33) parvenant en contact électrique avec des surfaces de contact des pistes conductrices (6).

5. Connexion par enfichage de plaque à circuit imprimé selon l'une des revendications précédentes, **caractérisé en ce que** la feuille conductrice (3) présente des pistes de contact (33, 35) sur les deux côtés.

6. Connexion par enfichage de plaque à circuit imprimé selon l'une des revendications précédentes, **caractérisé en ce que** sur le corps isolant (10) sont prévus des espaceurs (14) sur lesquels est fixée la première extrémité de connexion (31) de la feuille conductrice (3).

7. Connexion par enfichage de plaque à circuit imprimé selon l'une des revendications précédentes, **caractérisé en ce que** la feuille conductrice (3) est maintenue sur la surface de montage du connecteur (1), qui est tournée vers la plaque à circuit imprimé, par l'intermédiaire d'extrémités (44) en forme de fiches façonnées sur les éléments de contact (4), qui sont guidées à travers des ouvertures (34) à l'extrémité de connexion (32) dans la feuille conductrice (3).

8. Connexion par enfichage de plaque à circuit imprimé selon l'une des revendications précédentes, **caractérisé en ce que** les contacts électriques (29) dans le boîtier isolant (23) du deuxième connecteur sont blindés vis-à-vis des fiches de contact (22) dans le corps isolant (20) par une tôle de blindage (27) intercalée, des contacts (28) élastiques façonnés sur la tôle de blindage (27) étant tournés vers le côté de montage de la plaque à circuit imprimé (8).

9. Connexion par enfichage de plaque à circuit imprimé selon l'une des revendications précédentes, **caractérisé en ce que** dans le boîtier isolant (23) est prévu au moins un convertisseur optoélectrique, des connexions électriques du convertisseur étant reliées aux contacts (29) dans la fente (24), et la connexion optique du convertisseur étant reliée à des guides d'ondes optiques.
